# EUROPÄISCHE PATENTANMELDUNG

(11) **EP 4 574 946 A1**
(43) Veröffentlichungstag der Anmeldung: **25.06.2025**
(21) Anmeldenummer: 24212723.1
(22) Anmeldetag: 13.11.2024
(51) Int. Cl.: C11D 1/72, C11D 3/10, C11D 3/16, C11D 3/20, C11D 3/33, C11D 3/37, C11D 3/39, C11D 17/00

(54) **HERSTELLVERFAHREN FÜR WASCH- ODER REINIGUNGSMITTELTABLETTEN**

(30) Priorität: 18.12.2023 DE 102023212853
(71) Anmelder: Henkel AG & Co. KGaA, 40589 Düsseldorf (DE)
(72) Erfinder: Singh, Jagdeep, 40547 Düsseldorf (DE); Gebert-Schwarzwaelder, Antje, 41469 Neuss (DE); Tollkötter, Alexander, 40721 Hilden (DE); Paulus, Rainer, 40721 Hilden (DE); Paulus, Thomas, 40597 Düsseldorf (DE); Menke, Silke, 42781 Haan (DE); Ottow, Claudia, 40878 Ratingen (DE)

(57) **Zusammenfassung**

Verfahren zur Herstellung einer Wasch- oder Reinigungsmitteltablette oder einer Wasch- oder Reinigungsmitteltablettenphase,
umfassend die Schritte:
i) Bereitstellen eines ersten pulverförmigen Vorgemischs, enthaltend, bezogen auf sein Gesamtgewicht
a) 15 bis 55 Gew.-% Natriumcarbonat;
b) 8 bis 32 Gew.-% Natriumpercarbonat;
c) 8 bis 30 Gew.-% Methylglycindiessigsäure (MGDA) und ihre Salze;
d) 0,2 bis 8 Gew.-% nichtionisches Tensid;
e) 2 bis 18 Gew.-% wasch- oder reinigungsaktives Polymer;
f) 0 bis 2 Gew.-% Citrat;
durch Vermischen seiner Bestandteile;
ii) optional Lagerung des pulverförmigen Vorgemischs;
iii) Zuführen des pulverförmigen Vorgemischs zu einer Dosiervorrichtung einer Tablettenpresse;
iv) Dosieren des pulverförmigen Vorgemischs in die Matrize des Matrizentisches der Tablettenpresse;
v) Verpressen des pulverförmigen Vorgemischs in der der Matrize mit einer Presskraft von 15 bis 50 kN;
vi) Ausstoßen der Wasch- oder Reinigungsmitteltablette oder der Wasch- oder Reinigungsmitteltablettenphase aus der Matrize;
vii) Optional Verpacken der Wasch- oder Reinigungsmitteltablette oder der Wasch- oder Reinigungsmitteltablettenphase.

## Beschreibung

Die vorliegende Anmeldung betrifft ein Verfahren zur Herstellung von Wasch- oder Reinigungsmitteltabletten. Insbesondere betrifft die Anmeldung ein mehrstufiges Herstellverfahren, in dessen Verlauf ein spezifisches pulverförmiges Vorgemisch zu einer Wasch- oder Reinigungsmitteltablette oder eine Wasch- oder Reinigungsmitteltablettenphase verpresst wird.

An die Konfektions- und Angebotsformen von Wasch- oder Reinigungsmittelns werden sich kontinuierlich ändernde Anforderungen gestellt. Ein Hauptaugenmerk liegt dabei seit geraumer Zeit auf der bequemen Dosierung von Wasch- oder Reinigungsmitteln durch den Verbraucher und der Vereinfachung der zur Durchführung eines Wasch- oder Reinigungsverfahren notwendigen Arbeitsschritte. Eine Lösung bieten vorportionierte Wasch- oder Reinigungsmittel, beispielsweise Folienbeutel mit einer oder mehreren Aufnahmekammern für feste oder flüssige Zubereitungen oder Wasch- oder Reinigungsmitteltabletten.

Die Vorteile fester vorportionierter Wasch- oder Reinigungsmittel bestehen unter anderem in der weitgehenden Reduktion von nicht wasch- oder reinigungsaktiven Lösungsmitteln sowie, im Falle von Tabletten oder Gießkörpern, der zeitlich stabilen Raumform.

Ihre Anwendung finden Wasch- oder Reinigungsmitteltabletten bei der maschinellen Reinigung von Textilien oder Geschirr. Die Wasch- oder Reinigungsmitteltabletten werden hierzu beispielsweise über eine Dosierschublade, eine Dosierkammer oder eine Dosierhilfe in die wässrige Wasch- oder Reinigungsflotte eingebracht. Wesentlich für die wasch- oder reinigungsaktive Wirkung der Tablette ist deren zügiger Zerfall in der wässrigen Flotte und die schnelle Freisetzung der in der Tablette enthaltenen wasch- oder reinigungsaktiven Wirkstoffe. Ziel eines Verfahrens zur Herstellung von Wasch- oder Reinigungsmitteltabletten ist daher in der Regel, eine Tablette bereitzustellen, welche einerseits über eine ausreichende Härte, um während ihrer Verpackung, ihres Transports und der Handhabung durch den Verbraucher nicht zu zerbrechen, andererseits jedoch in der wässrigen Wasch- oder Reinigungsflotte schnell zerfällt.

Die europäische Patentanmeldung EP 711 828 A2 beschreibt die Herstellung von Wasch- oder Reinigungsmitteltabletten durch die Tablettierung Bindemittel-haltiger Vorgemische.

Die Tablettenhärte wird im Wesentlichen durch die bei der Verpressung des pulverförmigen Vorgemisches eingesetzte Kraft bestimmt. Mit steigender Kraft nimmt die Tablettenhärte zu, ihre Zerfallsneigung jedoch ab. Ein Ziel der Entwicklung von Verfahren zur Herstellung von Wasch- oder Reinigungsmitteltabletten ist es daher, pulverförmige Vorgemische für die Tablettierung bereitzustellen, welche sich bereits mit geringer Krafteinwirkung zu stabilen Wasch- oder Reinigungsmitteltabletten verpressen lassen. Die Herstellung dieser Vorgemische sollte mittels kostengünstiger und wenig energieintensiver Methoden erfolgen, insbesondere sollte das Tablettenvorgemisch nach seiner Herstellung ohne Lagerung oder Tempern tablettierfähig sein, im Falle einer Zwischenlagerung jedoch lagerfähig sein und während der Zwischenlagerung beispielsweise seine Rieselfähigkeit behalten und nicht aushärten.

Vor diesem Hintergrund bestand die Aufgabe der Anmeldung in der Bereitstellung eines Verfahrens zur effizienten Herstellung von Wasch- oder Reinigungsmitteltabletten, welches in einfacher und effizienter Weise die Herstellung von Tabletten mit ausreichender Härte bei gleichzeitig guten Zerfallseigenschaften ermöglicht.

Zur Lösung dieser Aufgabe eignet sich ein Verfahren zur Herstellung einer Wasch- oder Reinigungsmitteltablette oder einer Wasch- oder Reinigungsmitteltablettenphase,
umfassend die Schritte:
i) Bereitstellen eines ersten pulverförmigen Vorgemischs, enthaltend, bezogen auf sein Gesamtgewicht
   a) 15 bis 55 Gew.-% Natriumcarbonat;
   b) 8 bis 32 Gew.-% Natriumpercarbonat;
   c) 8 bis 30 Gew.-% Methylglycindiessigsäure (MGDA) und ihre Salze;
   d) 0,2 bis 8 Gew.-% nichtionisches Tensid;
   e) 2 bis 18 Gew.-% wasch- oder reinigungsaktives Polymer;
   f) 0 bis 2 Gew.-% Citrat;
   durch Vermischen seiner Bestandteile;
ii) optional Lagerung des pulverförmigen Vorgemischs;
iii) Zuführen des pulverförmigen Vorgemischs zu einer Dosiervorrichtung einer Tablettenpresse;
iv) Dosieren des pulverförmigen Vorgemischs in die Matrize des Matrizentisches der Tablettenpresse;
v) Verpressen des pulverförmigen Vorgemischs in der der Matrize mit einer Presskraft von 15 bis 50 kN.
vi) Ausstoßen der Wasch- oder Reinigungsmitteltablette oder der Wasch- oder Reinigungsmitteltablettenphase aus der Matrize;
vii) optional Verpacken der Wasch- oder Reinigungsmitteltablette oder der Wasch- oder Reinigungsmitteltablettenphase.

Das beschriebene Verfahren dient der Herstellung von Wasch- oder Reinigungsmitteltabletten, also beispielsweise einphasigen, zweiphasigen, dreiphasigen oder vierphasigen Wasch- oder Reinigungsmitteltabletten, wobei eine Phase, zwei Phasen, drei Phasen oder alle Phasen der Wasch- oder Reinigungsmitteltabletten mittels dieses Verfahrens hergestellt werden können. Das Verfahren dient weiterhin aber auch der Herstellung von Wasch- oder Reinigungsmittelphasen, die nachfolgend beispielsweise durch Befüllung einer in der Wasch- oder Reinigungsmitteltablettenphasen befindlichen Mulde oder durch Kombination mit einem Pulver, einem Gel oder einer Flüssigkeit zu einem Wasch- oder Reinigungsmittel weiterverarbeitet werden.

Überraschenderweise hat sich herausgestellt, dass durch die spezifische Zusammensetzung des eingesetzten Tablettenvorgemisches auf eine Lagerung des Vorgemisches, wie sie beispielsweise bei vergleichbaren Rezepturen auf Basis alternativer Gerüststoffe benötigt wird, verzichtet werden kann. Das Vorgemisch ist auch ohne eine solche Lagerung riesel- und transportfähig und für die Verarbeitung in einer Tablettenpresse geeignet. Insbesondere zeigt das Vorgemisch im Vergleich zu Rezepturen auf Basis alternativer Gerüststoffe eine verminderte Anhaftungsneigung an Behälterwänden und Tablettierwerkzeugen wie Stempeln oder Matrizen. Tablettierverfahren unter Einsatz dieses Vorgemisches zeichnen sich deshalb durch einen geringen Produktionsausschuss an fehlerhaften Tabletten und kürzere Wartungszeiten aus.

Weiterhin ermöglicht das spezifische Tablettenvorgemisch auch bei geringen Presskräften die Herstellung von Wasch- oder Reinigungsmitteltabletten oder Wasch- oder Reinigungsmitteltablettenphasen mit hohen Härten bei gleichzeitig ausreichenden Zerfallszeiten in wässrigen Flotten.

Kennzeichnend für das Verfahren ist der Einsatz eines Tablettenvorgemisches mit spezifischen Anteilen an Gerüststoffen.

Ein erster obligatorischer Gerüststoff ist das Natriumcarbonat, welches in dem Vorgemisch, bezogen auf dessen Gesamtgewicht, mit einem Gewichtsanteil von 15 bis 55 Gew.-% enthalten ist. Im Bezug auf die zuvor beschriebenen technischen Vorteile hat es sich als vorteilhaft erwiesen, wenn das erste pulverförmige Vorgemisch, bezogen auf sein Gesamtgewicht, 25 bis 55 Gew.-%, vorzugsweise 30 bis 50 Gew.-% Natriumcarbonat enthält.

Die Eigenschaften des ersten pulverförmigen Vorgemisches lassen sich weiterhin durch die Partikeldurchmesser der eingesetzten Gerüststoffe verbessern. Vorzugsweise beträgt der Gewichtsanteil der Partikel des Natriumcarbonats mit einem Partikeldurchmesser von 125 bis 2000 µm in dem ersten pulverförmigen Vorgemisch daher mehr als 70 Gew.-%, besonders bevorzugt mehr als 80 Gew.-% und insbesondere mehr als 85 Gew.-%. Ganz besonders bevorzugt sind erste pulverförmige Vorgemische, bei denen der Gewichtsanteil der Partikel des Natriumcarbonats mit einem Partikeldurchmesser von 200 bis 1600 µm mehr als 85 Gew.-% beträgt.

Neben dem Natriumcarbonat enthält das erste pulverförmige Vorgemisch als zweiten fakultativen Bestandteil 8 bis 32 Gew.-% Natriumpercarbonat. Technisch bevorzugte pulverförmige Vorgemische enthalten, bezogen auf ihr Gesamtgewicht, 10 bis 30 Gew.-%, insbesondere 12 bis 28 Gew.-% Natriumpercarbonat.

Wie zuvor für das Natriumcarbonat beschrieben hat auch der Partikeldurchmesser des Natriumpercarbonats zusätzlichen Einfluss auf die für die Lagerung, den Transport und die Tablettierung des Vorgemisches relevanten Eigenschaften. Aus diesem Grund beträgt der Gewichtsanteil der Partikel des Natriumpercarbonats mit einem Partikeldurchmesser von 125 bis 2000 µm in dem pulverförmigen Vorgemisch vorzugsweise mehr als 70 Gew.-%, besonders bevorzugt mehr als 80 Gew.-% und insbesondere mehr als 85 Gew.-%. Ganz besonders bevorzugt ist es, wenn der Gewichtsanteil der Partikel des Natriumpercarbonats mit einem Partikeldurchmesser von 200 bis 1600 µm in dem pulverförmigen Vorgemisch mehr als 85 Gew.-% beträgt.

Dritter wesentlicher Bestandteil des ersten pulverförmigen Vorgemisches ist die Methylglycindiessigsäure mit einem Gewichtsanteil von 8 bis 32 Gew.-%. Aufgrund ihrer Lager-, Transport- und Tablettiereigenschaften bevorzugte Vorgemische enthalten, bezogen auf ihr Gesamtgewicht, 10 bis 32 Gew.-%, besonders bevorzugt 12 bis 30 Gew.-% Methylglycindiessigsäure (MGDA) und deren Salze.

Das erste teilchenförmige Vorgemisch enthält weiterhin nichtionisches Tensid, vorzugsweise in Gewichtsanteilen von 0,4 bis 7 Gew-%, insbesondere 0,8 bis 6 Gew.-%.

Geeignete nichtionische Tenside sind vorzugweise bei Raumtemperatur fest. Als besonders geeignet haben sich nichtionische Tenside mit einem Schmelzpunkt oberhalb 30°C, insbesondere im Bereich von 40 bis 60°C erwiesen. Der Schmelzpunkt des Tensids (in °C) wird mithilfe der Differenzkalorimetrie (DSC) gemäß ISO-Norm 11357 bestimmt. Dabei wird als Schmelzpunkt im Sinne der Erfindung die mit der DSC im zweiten Heizlauf bestimmbare Peaktemperatur angesehen. Das ist die Temperatur, bei der der Scheitelpunkt/maximale Ausschlag (auf der y-Achse) im DSC-Diagramm vorliegt. Liegen mehrere Peaks - im Rahmen von 5% des im zweiten Heizlauf beobachteten Maximalausschlags - in einem Tensid (Handelsprodukt) vor, so wird die Temperatur des ersten Peaks als erfindungsgemäßer Schmelzpunkt angesehen.

Geeignete Tenside sind insbesondere lineare, gesättigte Fettsäurealkoholethoxylate mit 14 bis 18 C-Atomen in der Alkylkette und 10 bis 100 Ethylenoxideinheiten, welche bevorzugt nicht endgruppenverschlossen sind.

Als besonders geeignet haben sich nichtionische Tenside der Formel R¹O[CH₂CH(CH₃)O]ₓ[CH₂CH₂O]_{y}[CH₂CH(CH₃)O]_{z}R² erwiesen, in der
- R¹ für einen linearen oder verzweigten aliphatischen Kohlenwasserstoffrest mit 4 bis 22 Kohlenstoffatomen steht,
- R² einen vorzugsweise hydroxylierten, linearen oder verzweigten Kohlenwasserstoffrest mit 2 bis 26 Kohlenstoffatomen bezeichnet,
- x und z für Werte von 0 bis 40 und
- y für einen Wert von mindestens 15 steht.

Mit besonderem Vorzug wird das nichtionische Tensid ausgewählt aus der Gruppe der Verbindungen mit der allgemeinen Formel C₄₋₂₂-CH(OH)CH₂O-(EO)₂₀₋₁₂₀-C₂₋₂₆, insbesondere aus der Gruppe der Verbindungen mit der allgemeinen Formel C₈₋₁₂ Fettalkohol-(EO)₂₂₋₂-hydroxydecylether oder C₄₋₂₂ Fettalkohol-(EO)₄₀₋₈₀-2-hydroxyalkylether.

Zur weiteren Verbesserung der Lager-, Transport- und Tablettierfähigkeit des Vorgemisches ist es vorteilhaft, in dem ersten pulverförmigen Vorgemisch das Gewichtsverhältnis von Natriumcarbonat und Natriumpercarbonat und Methylglycindiessigsäure (MGDA) und ihre Salze zu nichtionischem Tensid auf einen Bereich oberhalb 6:1, vorzugsweise oberhalb 12:1 und insbesondere oberhalb 18:1 einzustellen.

Bevorzugte erste pulverförmige Vorgemische enthalten, bezogen auf ihr Gesamtgewicht, weniger als 1 Gew.-%, vorzugsweise weniger als 0,5 Gew.-%, besonders bevorzugt weniger als 0,1 Gew.-% und insbesondere kein anionisches Tensid.

Als fünften wesentlichen Bestandteil umfasst das erste pulverförmige Vorgemisch 2 bis 18 Gew.-% wasch- oder reinigungsaktives Polymer, wobei pulverförmige Vorgemisch bevorzugt werden, welche, bezogen auf ihr Gesamtgewicht, 5 bis 16 Gew.-%, vorzugsweise 8 bis 15 Gew.-% wasch- oder reinigungsaktives Polymer enthalten.

Zur Gruppe der wasch- oder reinigungsaktiven Polymere zählen insbesondere die Polycarboxylate. Der wasch- oder reinigungsaktive Wirkstoff ist vorzugsweise ausgewählt aus der Gruppe der Polycarboxylate, vorzugsweise aus der Gruppe der homopolymeren Polycarboxylate.

Alternativ oder in Kombination mit den homopolymeren Polycarboxylaten enthalten bevorzugte pulverförmige Vorgemische copolymere Polycarboxylate, besonders bevorzugt aus der Gruppe der Sulfonsäuregruppen-haltigen copolymeren Polycarboxylate und insbesondere aus der Gruppe der hydrophob modifizierten Sulfonsäuregruppen-haltigen copolymeren Polycarboxylate.

Die Copolymere können zwei, drei, vier oder mehr unterschiedliche Monomereinheiten aufweisen. Bevorzugte copolymere Polysulfonate enthalten neben Sulfonsäuregruppen-haltigem(n) Monomer(en) wenigstens ein Monomer aus der Gruppe der ungesättigten Carbonsäuren.

Als ungesättigte Carbonsäure(n) wird/werden mit besonderem Vorzug ungesättigte Carbonsäuren der Formel R¹(R²)C=C(R³)COOH eingesetzt, in der R¹ bis R³ unabhängig voneinander für -H, -CH₃, einen geradkettigen oder verzweigten gesättigten Alkylrest mit 2 bis 12 Kohlenstoffatomen, einen geradkettigen oder verzweigten, ein- oder mehrfach ungesättigten Alkenylrest mit 2 bis 12 Kohlenstoffatomen, mit -NH₂, -OH oder -COOH substituierte Alkyl- oder Alkenylreste wie vorstehend definiert oder für -COOH oder -COOR⁴ steht, wobei R⁴ ein gesättigter oder ungesättigter, geradkettigter oder verzweigter Kohlenwasserstoffrest mit 1 bis 12 Kohlenstoffatomen ist.

Besonders bevorzugte ungesättigte Carbonsäuren sind Acrylsäure, Methacrylsäure, Ethacrylsäure, α-Chloroacrylsäure, α-Cyanoacrylsäure, Crotonsäure, α-Phenyl-Acrylsäure, Maleinsäure, Maleinsäureanhydrid, Fumarsäure, Itaconsäure, Citraconsäure, Methylenmalonsäure, Sorbinsäure, Zimtsäure oder deren Mischungen. Einsetzbar sind selbstverständlich auch die ungesättigten Dicarbonsäuren.

Bei den Sulfonsäuregruppen-haltigen Monomeren sind solche der Formel R⁵(R⁶)C=C(R⁷)-X-SO₃H bevorzugt, in der R⁵ bis R⁷ unabhängig voneinander für-H, -CH₃, einen geradkettigen oder verzweigten gesättigten Alkylrest mit 2 bis 12 Kohlenstoffatomen, einen geradkettigen oder verzweigten, ein- oder mehrfach ungesättigten Alkenylrest mit 2 bis 12 Kohlenstoffatomen, mit -NH₂, -OH oder -COOH substituierte Alkyl- oder Alkenylreste oder für -COOH oder -COOR⁴ steht, wobei R⁴ ein gesättigter oder ungesättigter, geradkettigter oder verzweigter Kohlenwasserstoffrest mit 1 bis 12 Kohlenstoffatomen ist, und X für eine optional vorhandene Spacergruppe steht, die ausgewählt ist aus -(CH₂)ₙ- mit n = 0 bis 4, -COO-(CH₂)ₖ- mit k = 1 bis 6, -C(O)-NH-C(CH₃)₂-, -C(O)-NH-C(CH₃)₂-CH₂- und -C(O)-NH-CH(CH₃)-CH₂-

Unter diesen Monomeren bevorzugt sind solche der Formeln

H₂C=CH-X-SO₃H, H₂C=C(CH₃)-X-SO₃H oder HO₃S-X-(R⁶)C=C(R⁷)-X-SO₃H,

in denen R⁶ und R⁷ unabhängig voneinander ausgewählt sind aus -H, -CH₃, -CH₂CH₃, -CH₂CH₂CH₃ und -CH(CH₃)₂ und X für eine optional vorhandene Spacergruppe steht, die ausgewählt ist aus -(CH₂)ₙ- mit n = 0 bis 4, -COO-(CH₂)ₖ- mit k = 1 bis 6, -C(O)-NH-C(CH₃)₂-, -C(O)-NH-C(CH₃)₂-CH₂- und -C(O)-NH-CH(CH₃)-CH₂-.

Besonders bevorzugte Sulfonsäuregruppen-haltige Monomere sind dabei 1-Acrylamido-1-propansulfonsäure, 2-Acrylamido-2-propansulfonsäure, 2-Acrylamido-2-methyl-1-propansulfonsäure, 2-Methacrylamido-2-methyl-1-propansulfonsäure, 3-Methacrylamido-2-hydroxy-propansulfonsäure, Allylsulfonsäure, Methallylsulfonsäure, Allyloxybenzolsulfonsäure, Methallyloxybenzolsulfonsäure, 2-Hydroxy-3-(2-propenyloxy)propansulfonsäure, 2-Methyl-2-propen1-sulfonsäure, Styrolsulfonsäure, Vinylsulfonsäure, 3-Sulfopropylacrylat, 3-Sulfopropylmethacrylat, Sulfomethacrylamid, Sulfomethylmethacrylamid sowie Mischungen der genannten Säuren oder deren wasserlösliche Salze. In den Polymeren können die Sulfonsäuregruppen ganz oder teilweise in neutralisierter Form vorliegen, das heißt dass das acide Wasserstoffatom der Sulfonsäuregruppe in einigen oder allen Sulfonsäuregruppen gegen Metallionen, vorzugsweise Alkalimetallionen und insbesondere gegen Natriumionen, ausgetauscht sein kann. Der Einsatz von teil- oder vollneutralisierten Sulfonsäuregruppen-haltigen Copolymeren ist erfindungsgemäß bevorzugt.

Die Monomerenverteilung der erfindungsgemäß bevorzugt eingesetzten Copolymere beträgt bei Copolymeren, die nur Carbonsäuregruppen-haltige Monomere und Sulfonsäuregruppen-haltige Monomere enthalten, vorzugsweise jeweils 5 bis 95 Gew.-%, besonders bevorzugt beträgt der Anteil des Sulfonsäuregruppen-haltigen Monomers 50 bis 90 Gew.-% und der Anteil des Carbonsäuregruppen-haltigen Monomers 10 bis 50 Gew.-%, die Monomere sind hierbei vorzugsweise ausgewählt aus den zuvor genannten. Die Molmasse der erfindungsgemäß bevorzugt eingesetzten Sulfo-Copolymere kann variiert werden, um die Eigenschaften der Polymere dem gewünschten Verwendungszweck anzupassen. Bevorzugte Reinigungsmittel sind dadurch gekennzeichnet, dass die Copolymere Molmassen von 2000 bis 200.000 g·mol⁻¹, vorzugsweise von 4000 bis 25.000 g·mol⁻¹ und insbesondere von 5000 bis 15.000 g·mol⁻¹ aufweisen.

In einer weiteren bevorzugten Ausführungsform umfassen die Copolymere neben Carboxylgruppenhaltigem Monomer und Sulfonsäuregruppen-haltigem Monomer weiterhin wenigstens ein nichtionisches, vorzugsweise hydrophobes Monomer. Durch den Einsatz dieser hydrophob modifizierten Polymere konnte insbesondere die Klarspülleistung erfindungsgemäßer Geschirrspülmittel verbessert werden.

Besonders bevorzugt umfasst das pulverförmige erste Vorgemisch ein anionisches Copolymer, wobei als anionisches Copolymer ein Copolymer, umfassend
i) Carbonsäuregruppen-haltige Monomere
ii) Sulfonsäuregruppen-haltige Monomere
iii) nichtionische Monomere, insbesondere hydrophobe Monomere
   eingesetzt wird.

Als nichtionische Monomere werden vorzugsweise Monomere der allgemeinen Formel R¹ (R ²)C=C(R ³)-X-R⁴ eingesetzt, in der R¹ bis R ³ unabhängig voneinander für -H, -CH₃ oder -C₂H₅ steht, X für eine optional vorhandene Spacergruppe steht, die ausgewählt ist aus -CH₂-, -C(O)O- und - C(O)-NH-, und R⁴ für einen geradkettigen oder verzweigten gesättigten Alkylrest mit 2 bis 22 Kohlenstoffatomen oder für einen ungesättigten, vorzugsweise aromatischen Rest mit 6 bis 22 Kohlenstoffatomen steht.

Besonders bevorzugte nichtionische Monomere sind Buten, Isobuten, Penten, 3-Methylbuten, 2-Methylbuten, Cyclopenten, Hexen, Hexen-1 , 2-Methlypenten-1 , 3-Methlypenten-1 , Cyclohexen, Methylcyclopenten, Cyclohepten, Methylcyclohexen, 2,4,4-Trimethylpenten-1, 2,4,4- Trimethylpenten-2,2,3-Dimethylhexen-1, 2,4-Diemthylhexen-1, 2,5-Dimethlyhexen-1, 3,5-Dimethylhexen-1, 4,4-Dimethylhexan-1, Ethylcyclohexyn, 1-Octen, α-Olefine mit 10 oder mehr Kohlenstoffatomen wie beispielsweise 1-Decen, 1-Dodecen, 1-Hexadecen, 1-Oktadecen und C₂₂- α-Olefin, 2-Styrol, α-Methylstyrol, 3-Methylstyrol, 4-Propylstryol, 4-Cyclohexylstyrol, 4- Dodecylstyrol, 2-Ethyl-4-Benzylstyrol, 1-Vinylnaphthalin, 2-Vinylnaphthalin, Acrylsäuremethylester, Acrylsäureethylester, Acrylsäurepropylester, Acrylsäurebutylester, Acrylsäurepentylester, Acrylsäurehexylester, Methacrylsäuremethylester, N-(Methyl)acrylamid, Acrylsäure-2- Ethylhexylester, Methacrylsäure-2-Ethylhexylester, N-(2-Ethylhexyl)acrylamid, Acrylsäureoctylester, Methacrylsäureoctylester, *N-*(Octyl)acrylamid, Acrylsäurelaurylester, Methacrylsäurelaurylester, N-(Lauryl)acrylamid, Acrylsäurestearylester, Methacrylsäure- stearylester, N-(Stearyl)acrylamid, Acrylsäurebehenylester, Methacrylsäurebehenylester und N-(Behenyl)acrylamid oder deren Mischungen, insbesondere Acrylsäure, Ethylacrylat, 2-Acrylamido-2-methylpropansulfonsäure (AMPS) sowie deren Mischungen.

Der Gewichtsanteil des wasch- oder reinigungsaktiven Wirkstoffs aus der Gruppe der homopolymeren Polycarboxylate und der Sulfonsäuregruppen-haltigen copolymeren Polyacrylate am Gesamtgewicht des ersten pulverförmigen Vorgemischs beträgt vorzugsweise 2 bis 18 Gew.-%, besonders bevorzugt 5 bis 16 Gew.-% und insbesondere 8 bis 15 Gew.-%.

Bevorzugte erste teilchenförmige Vorgemische sind außer durch die zuvor beschriebenen fakultativen Bestandteile durch eine geringe rezepturelle Komplexität gekennzeichnet.

Bevorzugte erste pulverförmige Vorgemisch enthalten, bezogen auf ihr Gesamtgewicht, weniger als 1 Gew.-%, vorzugsweise weniger als 0,5 Gew.-%, besonders bevorzugt weniger als 0,1 Gew.-% und insbesondere kein Citrat. Der Verzicht auf den Einsatz von Citrat hat sich als für die Lager-, Transport- und Tablettierfähigkeit des Vorgemisches besonders vorteilhaft erwiesen.

Bevorzugte erste teilchenförmige Vorgemische enthalten weiterhin vorzugsweise kein Phosphat. Vorzugsweise ist das erste teilchenförmige Vorgemisch weiterhin frei von Phosphonat.

Wie eingangs ausgeführt zeichnen sich die in dem beschriebenen Verfahren hergestellten Wasch- oder Reinigungsmitteltabletten oder einer Wasch- oder Reinigungsmitteltablettenphasen bei einer für die Lagerung, den Transport und Gebrauch ausreichenden Härte durch gute Zerfallseigenschaften in wässrigen Flotten aus. Die in dem beschriebenen Verfahren hergestellten Wasch- oder Reinigungsmitteltabletten oder einer Wasch- oder Reinigungsmitteltablettenphasen bedürfen aufgrund dieser vorteilhaften Eigenschaften weder des Zusatzes von Tablettierhilfsmitteln aus der Gruppe der Polyethylenglycole noch von Desintegrationshilfsmitteln aus der Gruppe der Sprengmittel.

In bevorzugten Verfahrensvarianten enthält das erste pulverförmige Vorgemisch, bezogen auf sein Gesamtgewicht, daher weniger als 2 Gew.-%, vorzugsweise weniger als 1 Gew.-%, besonders bevorzugt weniger als 0,1 Gew.-% und insbesondere kein Tablettierhilfsmittel aus der Gruppe der Polyethylenglycole.

Ebenso enthält das erste pulverförmige Vorgemisch, in bevorzugten Verfahrensvarianten bezogen auf sein Gesamtgewicht, weniger als 2 Gew.-%, vorzugsweise weniger als 1 Gew.-%, besonders bevorzugt weniger als 0,1 Gew.-% und insbesondere kein Desintegrationshilfsmittel aus der Gruppe der Sprengmittel, insbesondere der Cellulose-basierten Sprengmittel, sowie der Sprudelsysteme.

Für die Wasch- und Reinigungswirkung vorteilhaft hat sich der Zusatz von Enzymzubereitungen erwiesen. Der Gewichtsanteil der Enzymzubereitung am Gesamtgewicht des ersten pulverförmigen Vorgemisches beträgt vorzugsweise 0,2 bis 4 Gew.-%, besonders bevorzugt 0,4 bis 3 Gew.-% und insbesondere 0,8 bis 2,5 Gew.-%. Insbesondere der Einsatz verkapselter, mechanisch sensibler Enzymzubereitungen ist dem Verfahren aufgrund der geringen eingesetzten Presskraft besonders bevorzugt.

Die Zusammensetzung einiger bevorzugt hergestellter Wasch- oder Reinigungsmitteltabletten oder Wasch- oder Reinigungsmitteltablettenphasen kann den folgenden Tabellen entnommen werden (Angaben in Gew.-% bezogen auf das Gesamtgewicht der Zubereitung sofern nicht anders angegeben. Das Zeichen "-" steht für "frei von".)

| | Formel 1 | Formel 2 | Formel 3 | Formel 4 |
|---|---|---|---|---|
| Natriumcarbonat | 15 bis 55 | 25 bis 55 | 25 bis 55 | 30 bis 50 |
| Natriumpercarbonat | 8 bis 32 | 10 bis 30 | 10 bis 30 | 12 bis 28 |
| Methylglycindiessigsäure und ihre Salze | 8 bis 32 | 25 bis 55 | 25 bis 55 | 25 bis 55 |
| nichtionisches Tensid | 0,2 bis 8 | 0,4 bis 7 | 0,8 bis 6 | 0,8 bis 6 |
| wasch- oder reinigungsaktives Polymer | 2 bis 18 | 5 bis 16 | 8 bis 15 | 8 bis 15 |
| Citrat | 0 bis 2 | 0 bis 1 | 0 bis 0,5 | -- |
| Misc | ad 100 | ad 100 | ad 100 | ad 100 |

| | Formel 6 | Formel 7 | Formel 8 | Formel 9 |
|---|---|---|---|---|
| Natriumcarbonat | 15 bis 55 | 25 bis 55 | 25 bis 55 | 30 bis 50 |
| Natriumpercarbonat | 8 bis 32 | 10 bis 30 | 10 bis 30 | 12 bis 28 |
| Methylglycindiessigsäure und ihre Salze | 8 bis 32 | 25 bis 55 | 25 bis 55 | 25 bis 55 |
| nichtionisches Tensid ¹⁾ | 0,2 bis 8 | 0,4 bis 7 | 0,8 bis 6 | 0,8 bis 6 |
| wasch- oder reinigungsaktives Polymer | 2 bis 18 | 5 bis 16 | 8 bis 15 | 8 bis 15 |
| Citrat | 0 bis 2 | 0 bis 1 | 0 bis 0,5 | -- |
| Misc | ad 100 | ad 100 | ad 100 | ad 100 |

| | Formel 11 | Formel 12 | Formel 13 | Formel 14 |
|---|---|---|---|---|
| Natriumcarbonat | 15 bis 55 | 25 bis 55 | 25 bis 55 | 30 bis 50 |
| Natriumpercarbonat | 8 bis 32 | 10 bis 30 | 10 bis 30 | 12 bis 28 |
| Methylglycindiessigsäure und ihre Salze | 8 bis 32 | 25 bis 55 | 25 bis 55 | 25 bis 55 |
| nichtionisches Tensid | 0,2 bis 8 | 0,4 bis 7 | 0,8 bis 6 | 0,8 bis 6 |
| wasch- oder reinigungsaktives Polymer ²⁾ | 2 bis 18 | 5 bis 16 | 8 bis 15 | 8 bis 15 |
| Citrat | 0 bis 2 | 0 bis 1 | 0 bis 0,5 | -- |
| Misc | ad 100 | ad 100 | ad 100 | ad 100 |

| | Formel 16 | Formel 17 | Formel 18 | Formel 19 |
|---|---|---|---|---|
| Natriumcarbonat | 15 bis 55 | 25 bis 55 | 25 bis 55 | 30 bis 50 |
| Natriumpercarbonat | 8 bis 32 | 10 bis 30 | 10 bis 30 | 12 bis 28 |
| Methylglycindiessigsäure und ihre Salze | 8 bis 32 | 25 bis 55 | 25 bis 55 | 25 bis 55 |
| nichtionisches Tensid ¹⁾ | 0,2 bis 8 | 0,4 bis 7 | 0,8 bis 6 | 0,8 bis 6 |
| wasch- oder reinigungsaktives Polymer ²⁾ | 2 bis 18 | 5 bis 16 | 8 bis 15 | 8 bis 15 |
| Citrat | 0 bis 2 | 0 bis 1 | 0 bis 0,5 | -- |
| Misc | ad 100 | ad 100 | ad 100 | ad 100 |

| | Formel 21 | Formel 22 | Formel 23 | Formel 24 |
|---|---|---|---|---|
| Natriumcarbonat | 15 bis 55 | 25 bis 55 | 25 bis 55 | 30 bis 50 |
| Natriumpercarbonat | 8 bis 32 | 10 bis 30 | 10 bis 30 | 12 bis 28 |
| Methylglycindiessigsäure und ihre Salze | 8 bis 32 | 25 bis 55 | 25 bis 55 | 25 bis 55 |
| nichtionisches Tensid | 0,2 bis 8 | 0,4 bis 7 | 0,8 bis 6 | 0,8 bis 6 |
| wasch- oder reinigungsaktives Polymer | 2 bis 18 | 5 bis 16 | 8 bis 15 | 8 bis 15 |
| Citrat | 0 bis 2 | 0 bis 1 | 0 bis 0,5 | -- |
| Phosphat, Phosphonat | -- | -- | -- | -- |
| Misc | ad 100 | ad 100 | ad 100 | ad 100 |

| | Formel 26 | Formel 27 | Formel 28 | Formel 29 |
|---|---|---|---|---|
| Natriumcarbonat | 15 bis 55 | 25 bis 55 | 25 bis 55 | 30 bis 50 |
| Natriumpercarbonat | 8 bis 32 | 10 bis 30 | 10 bis 30 | 12 bis 28 |
| Methylglycindiessigsäure und ihre Salze | 8 bis 32 | 25 bis 55 | 25 bis 55 | 25 bis 55 |
| nichtionisches Tensid ¹⁾ | 0,2 bis 8 | 0,4 bis 7 | 0,8 bis 6 | 0,8 bis 6 |
| wasch- oder reinigungsaktives Polymer | 2 bis 18 | 5 bis 16 | 8 bis 15 | 8 bis 15 |
| Citrat | 0 bis 2 | 0 bis 1 | 0 bis 0,5 | -- |
| Phosphat, Phosphonat | -- | -- | -- | -- |
| Misc | ad 100 | ad 100 | ad 100 | ad 100 |

| | Formel 31 | Formel 32 | Formel 33 | Formel 34 |
|---|---|---|---|---|
| Natriumcarbonat | 15 bis 55 | 25 bis 55 | 25 bis 55 | 30 bis 50 |
| Natriumpercarbonat | 8 bis 32 | 10 bis 30 | 10 bis 30 | 12 bis 28 |
| Methylglycindiessigsäure und ihre Salze | 8 bis 32 | 25 bis 55 | 25 bis 55 | 25 bis 55 |
| nichtionisches Tensid | 0,2 bis 8 | 0,4 bis 7 | 0,8 bis 6 | 0,8 bis 6 |
| wasch- oder reinigungsaktives Polymer ²⁾ | 2 bis 18 | 5 bis 16 | 8 bis 15 | 8 bis 15 |
| Citrat | 0 bis 2 | 0 bis 1 | 0 bis 0,5 | -- |
| Phosphat, Phosphonat | -- | -- | -- | -- |
| Misc | ad 100 | ad 100 | ad 100 | ad 100 |

| | Formel 36 | Formel 37 | Formel 38 | Formel 39 |
|---|---|---|---|---|
| Natriumcarbonat | 15 bis 55 | 25 bis 55 | 25 bis 55 | 30 bis 50 |
| Natriumpercarbonat | 8 bis 32 | 10 bis 30 | 10 bis 30 | 12 bis 28 |
| Methylglycindiessigsäure und ihre Salze | 8 bis 32 | 25 bis 55 | 25 bis 55 | 25 bis 55 |
| nichtionisches Tensid ¹⁾ | 0,2 bis 8 | 0,4 bis 7 | 0,8 bis 6 | 0,8 bis 6 |
| wasch- oder reinigungsaktives Polymer ²⁾ | 2 bis 18 | 5 bis 16 | 8 bis 15 | 8 bis 15 |
| Citrat | 0 bis 2 | 0 bis 1 | 0 bis 0,5 | -- |
| Phosphat, Phosphonat | -- | -- | -- | -- |
| Misc | ad 100 | ad 100 | ad 100 | ad 100 |

| | Formel 41 | Formel 42 | Formel 43 | Formel 44 |
|---|---|---|---|---|
| Natriumcarbonat | 15 bis 55 | 25 bis 55 | 25 bis 55 | 30 bis 50 |
| Natriumpercarbonat | 8 bis 32 | 10 bis 30 | 10 bis 30 | 12 bis 28 |
| Methylglycindiessigsäure und ihre Salze | 8 bis 32 | 25 bis 55 | 25 bis 55 | 25 bis 55 |
| nichtionisches Tensid | 0,2 bis 8 | 0,4 bis 7 | 0,8 bis 6 | 0,8 bis 6 |
| wasch- oder reinigungsaktives Polymer | 2 bis 18 | 5 bis 16 | 8 bis 15 | 8 bis 15 |
| Citrat | 0 bis 2 | 0 bis 1 | 0 bis 0,5 | -- |
| Phosphat, Phosphonat | -- | -- | -- | -- |
| Polyethylenglycol | 0 bis 2 | 0 bis 1 | 0 bis 0,1 | -- |
| Desintegrationshilfsmittel | 0 bis 2 | 0 bis 1 | 0 bis 0,1 | -- |
| Misc | ad 100 | ad 100 | ad 100 | ad 100 |

| | Formel 46 | Formel 47 | Formel 48 | Formel 49 |
|---|---|---|---|---|
| Natriumcarbonat | 15 bis 55 | 25 bis 55 | 25 bis 55 | 30 bis 50 |
| Natriumpercarbonat | 8 bis 32 | 10 bis 30 | 10 bis 30 | 12 bis 28 |
| Methylglycindiessigsäure und ihre Salze | 8 bis 32 | 25 bis 55 | 25 bis 55 | 25 bis 55 |
| nichtionisches Tensid ¹⁾ | 0,2 bis 8 | 0,4 bis 7 | 0,8 bis 6 | 0,8 bis 6 |
| wasch- oder reinigungsaktives Polymer | 2 bis 18 | 5 bis 16 | 8 bis 15 | 8 bis 15 |
| Citrat | 0 bis 2 | 0 bis 1 | 0 bis 0,5 | -- |
| Phosphat, Phosphonat | -- | -- | -- | -- |
| Polyethylenglycol | 0 bis 2 | 0 bis 1 | 0 bis 0,1 | -- |
| Desintegrationshilfsmittel | 0 bis 2 | 0 bis 1 | 0 bis 0,1 | -- |
| Misc | ad 100 | ad 100 | ad 100 | ad 100 |

| | Formel 51 | Formel 52 | Formel 53 | Formel 54 |
|---|---|---|---|---|
| Natriumcarbonat | 15 bis 55 | 25 bis 55 | 25 bis 55 | 30 bis 50 |
| Natriumpercarbonat | 8 bis 32 | 10 bis 30 | 10 bis 30 | 12 bis 28 |
| Methylglycindiessigsäure und ihre Salze | 8 bis 32 | 25 bis 55 | 25 bis 55 | 25 bis 55 |
| nichtionisches Tensid | 0,2 bis 8 | 0,4 bis 7 | 0,8 bis 6 | 0,8 bis 6 |
| wasch- oder reinigungsaktives Polymer ²⁾ | 2 bis 18 | 5 bis 16 | 8 bis 15 | 8 bis 15 |
| Citrat | 0 bis 2 | 0 bis 1 | 0 bis 0,5 | -- |
| Phosphat, Phosphonat | -- | -- | -- | -- |
| Polyethylenglycol | 0 bis 2 | 0 bis 1 | 0 bis 0,1 | -- |
| Desintegrationshilfsmittel | 0 bis 2 | 0 bis 1 | 0 bis 0,1 | -- |
| Misc | ad 100 | ad 100 | ad 100 | ad 100 |

| | Formel 56 | Formel 57 | Formel 58 | Formel 59 |
|---|---|---|---|---|
| Natriumcarbonat | 15 bis 55 | 25 bis 55 | 25 bis 55 | 30 bis 50 |
| Natriumpercarbonat | 8 bis 32 | 10 bis 30 | 10 bis 30 | 12 bis 28 |
| Methylglycindiessigsäure und ihre Salze | 8 bis 32 | 25 bis 55 | 25 bis 55 | 25 bis 55 |
| nichtionisches Tensid ¹⁾ | 0,2 bis 8 | 0,4 bis 7 | 0,8 bis 6 | 0,8 bis 6 |
| wasch- oder reinigungsaktives Polymer ²⁾ | 2 bis 18 | 5 bis 16 | 8 bis 15 | 8 bis 15 |
| Citrat | 0 bis 2 | 0 bis 1 | 0 bis 0,5 | -- |
| Phosphat, Phosphonat | -- | -- | -- | -- |
| Polyethylenglycol | 0 bis 2 | 0 bis 1 | 0 bis 0,1 | -- |
| Desintegrationshilfsmittel | 0 bis 2 | 0 bis 1 | 0 bis 0,1 | -- |
| Misc | ad 100 | ad 100 | ad 100 | ad 100 |

| | | | | |
|---|---|---|---|---|
| ¹⁾ nichtionisches Tensid ausgewählt aus der Gruppe der Verbindungen mit der allgemeinen Formel C₄₋₂₂-CH(OH)CH₂O-(EO)₂₀₋₁₂₀-C₂₋₂₆, insbesondere aus der Gruppe der Verbindungen mit der allgemeinen Formel C₈₋₁₂ Fettalkohol-(EO)₂₂₋₂-hydroxydecylether oder C₄₋₂₂ Fettalkohol-(EO)₄₀₋₈₀-2-hydroxyalkylether ²⁾ wasch- oder reinigungsaktives Polymer aus der Gruppe der homopolymeren Polycarboxylate und der hydrophob modifizierten Sulfonsäuregruppen-haltigen copolymeren Polycarboxylate | | | | |

Einer der technischen Vorteile des beschriebenen Verfahrens besteht in der unmittelbaren Transportier-, Dosier- und Tablettierbarkeit des in Schritt i) durch Vermischen seiner Bestandteile hergestellten ersten pulverförmigen Vorgemisches. Aufgrund höherer Verfahrenseffizienz und verringerter Herstellkosten werden Verfahrensvarianten bevorzugt, bei denen das erste pulverförmige Vorgemisch in Schritt ii) für einen Zeitraum von weniger als vier Stunden, vorzugsweise weniger als zwei Stunden, besonders bevorzugt weniger als 30 Minuten und insbesondere weniger als 10 Minuten gelagert wird. Ganz besonders bevorzugt sind Verfahrensvarianten, in deren Verlauf das erste pulverförmige Vorgemisch in Schritt i) durch Vermischen seiner Bestandteile bereitgestellt und ohne Lagerung direkt der Dosiervorrichtung zugeführt wird.

Auch wenn eine Lagerung des pulverförmigen Vorgemisches vor der Verpressung in Schritt v) aufgrund er vorteilhaften Eigenschaften des Vorgemisches nicht notwendig ist, so ist eine Lagerung dennoch möglich, ohne dass diese vorteilhaften Eigenschaften verloren gehen. In Abhängigkeit von der Prozessführung oder im Falle anhaltender Verfahrensunterbrechungen, beispielsweise bei Wartung oder Reparatur, kann eine solche längere Lagerung angezeigt sein. In einer bevorzugten Verfahrensalternative erfolgt in Schritt ii) eine Lagerung für einen Zeitraum bis zu 24 Stunden, vorzugsweise für einen Zeitraum von vier bis 24 Stunden, insbesondere von acht bis 24 Stunden.

Wird das pulverförmige Vorgemisch in Schritt ii) gelagert, so erfolgt die Lagerung vorzugsweise bei einer Temperatur von 10 bis 35°C.

Die Tablettierung kann in handelsüblichen Tablettenpressen erfolgen, die prinzipiell mit Einfach- oder Zweifachstempeln ausgerüstet sein können. Im letzteren Fall wird nicht nur der Oberstempel zum Druckaufbau verwendet, auch der Unterstempel bewegt sich während des Pressvorgangs auf den Oberstempel zu, während der Oberstempel nach unten druckt. Für kleine Produktionsmengen können statt der bevorzugten Rundläufertablettenpresse auch Exzentertablettenpressen verwendet werden, bei denen der oder die Stempel an einer Exzenterscheibe befestigt sind, die ihrerseits an einer Achse mit einer bestimmten Umlaufgeschwindigkeit montiert ist. Die Bewegung dieser Pressstempel ist mit der Arbeitsweise eines üblichen Viertaktmotors vergleichbar. Die Verpressung kann mit je einem Ober- und Unterstempel erfolgen, es können aber auch mehrere Stempel an einer Exzenterscheibe befestigt sein, wobei die Anzahl der Matrizenbohrungen entsprechend erweitert ist. Die Durchsätze von Exzenterpressen variieren je nach Typ von einigen hundert bis maximal 3000 Tabletten pro Stunde. Bevorzugte Verfahren bedienen sich einer Rundlauftablettenpresse.

Bei Exzenterpressen wird der Unterstempel während des Pressvorgangs im Regelfall nicht bewegt. Eine Folge hiervon ist, dass die resultierende Tablette einen Härtegradienten aufweist, d.h. in den Bereichen, die dem Oberstempel näherlagen, härter ist als in den Bereichen, die dem Unterstempel näherlagen.

Bei den Rundlauftablettenpressen sind auf einem so genannten Matrizentisch eine größere Anzahl von Matrizen kreisförmig angeordnet ist. Die Zahl der Matrizen variiert je nach Modell zwischen 6 und 55, wobei auch größere Matrizen im Handel erhältlich sind. Jeder Matrize auf dem Matrizentisch ist ein Ober- und Unterstempel zugeordnet, wobei wiederum der Pressdruck aktiv nur durch den Ober- bzw. Unterstempel, aber auch durch beide Stempel aufgebaut werden kann. Der Matrizentisch und die Stempel bewegen sich um eine gemeinsame senkrecht stehende Achse, wobei die Stempel mit Hilfe schienenartiger Kurvenbahnen während des Umlaufs in die Positionen für Befüllung, Verdichtung, plastischen Verformung und Ausstoß gebracht werden. An den Stellen, an denen eine besonders gravierende Anhebung bzw. Absenkung der Stempel erforderlich ist (Befüllen, Verdichten, Ausstoßen), werden diese Kurvenbahnen durch zusätzliche Niederdruckstücke, Nierderzugschienen und Aushebebahnen unterstützt.

Die Befüllung der Matrize in Schritt iii) erfolgt vorzugsweise über eine starr angeordnete Dosiervorrichtung, beispielsweise den so genannten Füllschuh, der mit einem Vorratsbehälter für das Vorgemisch verbunden ist. Der Pressdruck auf das Vorgemisch ist über die Presswege für Ober- und Unterstempel individuell einstellbar, wobei der Druckaufbau durch das Vorbeirollen der Stempelschaftköpfe an verstellbaren Druckrollen geschieht.

Das erste pulverförmige Vorgemisch wird in Schritt iii) bevorzugter Verfahrensvarianten einem Füllschuh zugeführt. Sowohl in den Zuleitungen als auch im Füllschüh selbst zeichnet sich das Vorgemisch durch eine geringe Anhaftung an Boden- oder Seitenwände aus.

Die Dosierung des pulverförmigen Vorgemisches in Schritt iv) erfolgt vorzugsweise volumetrisch.

Das Verfahren dient vorzugsweise der Herstellung von Wasch- oder Reinigungsmitteltabletten oder Wasch- oder Reinigungsmitteltablettenphasen, welche zur Dosierung über übliche Vorrichtungen in Haushaltswaschmaschinen oder Geschirrspülmaschinen, beispielsweise Einspülfächer oder Dosierkammern geeignet sind. Vor diesem Hintergrund sind Verfahrensvarianten bevorzugt, bei denen die Matrize in Schritt iv) eine Öffnungsfläche von 7 bis 15 cm², vorzugsweise von 8 bis 12 cm² aufweist.

Wie zuvor ausgeführt, weisen die Matrizen bevorzugt eingesetzter Tablettenpressen bewegliche, vorzugsweise vertikal bewegliche Unterstempel auf. Diese beweglichen Unterstempel erlauben einerseits den Druckaufbau während der Verpressung des Vorgemisches, vereinfachen darüber hinaus aber auch die Herstellung mehrphasiger Tabletten. Beispielsweise lassen sich in einer Matrize hintereinander und ohne Ausstoß der Zwischenprodukte mehrere, vorzugsweise verschiedene pulverförmige Vorgemische zu einer mehrphasigen Wasch- oder Reinigungsmitteltablette verpressen. Bei Durchführung einer derartigen Verfahrensvariante ermöglicht ein beweglicher Unterstempel die Anpassung des Matrizenvolumens während der aufeinander folgenden Dosier- und Tablettiervorgänge.

Eine bevorzugte Verfahrensvariante zur Herstellung einer zwei oder mehrschichtigen Wasch- oder Reinigungsmitteltablette, umfasst die Schritte:
i) Bereitstellen eines ersten pulverförmigen Vorgemischs, enthaltend, bezogen auf sein Gesamtgewicht
   a) 15 bis 55 Gew.-% Natriumcarbonat;
   b) 8 bis 32 Gew.-% Natriumpercarbonat;
   c) 8 bis 30 Gew.-% Methylglycindiessigsäure (MGDA) und ihre Salze;
   d) 0,2 bis 8 Gew.-% nichtionisches Tensid;
   e) 2 bis 18 Gew.-% wasch- oder reinigungsaktives Polymer;
   f) 0 bis 2 Gew.-% Citrat;
   durch Vermischen seiner Bestandteile;
ii) optional Lagerung des pulverförmigen Vorgemischs;
iii) Zuführen des pulverförmigen Vorgemischs zu einer Dosiervorrichtung einer Tablettenpresse;
iv) Dosieren des pulverförmigen Vorgemischs in die Matrize des Matrizentisches der Tablettenpresse auf eine in der Matrize befindliche Wasch- oder Reinigungsmitteltablette, welche durch Verpressung mindestens eines weiteren pulverförmigen Vorgemischs erhalten wurde;
v) Verpressen des pulverförmigen Vorgemischs in der der Matrize mit einer Presskraft von 15 bis 50 kN unter Ausbildung einer zweischichtigen Wasch- oder Reinigungsmitteltablette;
vi) Ausstoßen der Wasch- oder Reinigungsmitteltablette oder der Wasch- oder Reinigungsmitteltablettenphase aus der Matrize;
vii) Verpacken der Wasch- oder Reinigungsmitteltablette oder der Wasch- oder Reinigungsmitteltablettenphase.

Eine alternativen Verfahrensvariante umfasst die Schritte:
i) Bereitstellen eines ersten pulverförmigen Vorgemischs, enthaltend, bezogen auf sein Gesamtgewicht
   a) 15 bis 55 Gew.-% Natriumcarbonat;
   b) 8 bis 32 Gew.-% Natriumpercarbonat;
   c) 8 bis 30 Gew.-% Methylglycindiessigsäure (MGDA) und ihre Salze;
   d) 0,2 bis 8 Gew.-% nichtionisches Tensid;
   e) 2 bis 18 Gew.-% wasch- oder reinigungsaktives Polymer;
   f) 0 bis 2 Gew.-% Citrat;
   durch Vermischen seiner Bestandteile;
ii) optional Lagerung des pulverförmigen Vorgemischs;
iii) Zuführen des pulverförmigen Vorgemischs zu einer Dosiervorrichtung einer Tablettenpresse;
iv) Dosieren des pulverförmigen Vorgemischs in die Matrize des Matrizentisches der Tablettenpresse;
v) Verpressen des pulverförmigen Vorgemischs in der der Matrize mit einer Presskraft von 15 bis 50 kN und dosieren eines zweiten pulverförmigen Vorgemischs auf das verpresste erste pulverförmige Vorgemisch in der Matrize und nachfolgendes Verpressen unter Ausbildung einer zweischichtigen Tablette wird;
vi) Ausstoßen der Wasch- oder Reinigungsmitteltablette oder der Wasch- oder Reinigungsmitteltablettenphase aus der Matrize;
vii) optional Verpacken der Wasch- oder Reinigungsmitteltablette oder der Wasch- oder Reinigungsmitteltablettenphase.

Die Tablettierung des ersten pulverförmigen Vorgemisches in Schritt v) erfolgt vorzugsweise mit einer Presskraft von 16 bis 36 kN, besonders bevorzugt von 17 bis 28 kN. Diese Presskräfte stellen eine hinreichende Tablettenhärte bei gleichzeitig guten Zerfallseigenschaften der Tabletten oder Tablettenphasen sicher.

Wie zuvor beschrieben kommt es bei der Durchführung des Tablettierverfahren zu einer verminderten Anhaftung von pulverförmigem Vorgemisch an den Oberflächen eingesetzter Bauteile. Dieser technische Vorteil beschränkt sich nicht auf die Boden- oder Seitenwände von Zuleitungen, Dosiervorrichtungen oder Matrizen, sondern schließt auch die Oberflächen der Unter- und Oberstempel mit ein, welche bei der Verpressung des Vorgemisches mit diesem in unmittelbaren Kontakt stehen.

Zur weiteren Verminderung dieser Anhaftungen kann es vorteilhaft sein, wenn die Matrize in Schritt iv) einen drehbaren Unterstempel aufweist. Alternativ oder in Kombination mit einem drehbaren Unterstempel kann wenigstens einer der Stempel, zwischen denen das erste pulverförmige Vorgemisch in Schritt v) verpresst wird, eine adhäsionsvermindernde Beschichtung aufweisen.

In einer weiteren bevorzugten Verfahrensalternative weist wenigstens einer der Stempel, zwischen denen das erste pulverförmige Vorgemisch in Schritt v) verpresst wird, eine Einlage, vorzugsweise eine auswechselbare Einlage (Inlay) auf. Diese vorzugsweise auswechselbare Einlage dient beispielsweise der Modifikation der Oberflächeneigenschaften von Unter- oder Oberstempel. Insbesondere ist es bevorzugt, auswechselbare Einlagen an den verschleißanfälligen Oberflächen der Unter- und Oberstempel vorzusehen. Zu den mechanisch besonders beanspruchten, verschleißanfälligen Oberflächen der Unter- und Oberstempel zählen insbesondere jene Oberflächen, die bei der Verpressung in Schritt v) in direktem Kontakt mit dem pulverförmigen Vorgemisch stehen. In bevorzugten Verfahrensvarianten weist wenigstens einer der Stempel, welcher bei der Verpressung in Schritt v) in direktem Kontakt mit dem pulverförmigen Vorgemisch steht, einen auswechselbaren Einsatz, vorzugsweise einen auswechselbaren walkbaren Einsatz, auf.

Neben Modifikationen der Oberflächeneigenschaften können die zur Verpressung des pulverförmigen Vorgemisches eingesetzten Stempel, insbesondere der eingesetzte Oberstempel, unterschiedliche, von der üblichen planen Oberfläche, abweichende Formen aufweisen. In einer bevorzugten Verfahrensvariante weist der Oberstempel eine Vorwölbung auf. Eine solche Vorwölbung ermöglicht beispielsweise die Herstellung von Tabletten mit Oberflächenmustern oder Mulden.

Nach dem Verpressen in Schritt v) wird die Wasch- oder Reinigungsmitteltablette oder die Wasch- oder Reinigungsmitteltablettenphase in Schritt vi) aus der Matrize ausgestoßen und kann im Anschluss verpackt werden.

Zur Verpackung eignen sich primäre und sekundäre Verpackungsmittel, wobei unter primären Verpackungsmittel solche Mittel verstanden werden, welche zur Verpackung einzelner Wasch- oder Reinigungsmitteltabletten oder Wasch- oder Reinigungsmitteltablettenphasen eingesetzt werden, während sekundäre Verpackungsmittel der Verpackung von mehreren Wasch- oder Reinigungsmitteltabletten oder Wasch- oder Reinigungsmitteltablettenphasen in einem Gebinde dienen. Primäre Verpackungsmittel sind beispielsweise Folien, zu den sekundären Verpackungsmitteln zählen Kartonagen, Kunststoffbehälter oder Standbodenbeutel.

Die in Schritt vi) aus der Matrize ausgestoßenen Wasch- oder Reinigungsmitteltabletten oder die Wasch- oder Reinigungsmitteltablettenphasen bedürfen keiner Zwischenlagerung und eignen sich zur sofortigen Verpackung. Vorzugsweise erfolgt die Verpackung der Wasch- oder Reinigungsmitteltablette oder der Wasch- oder Reinigungsmitteltablettenphase in Schritt vii) innerhalb von 60 Minuten, bevorzugt innerhalb von 20 Minuten und insbesondere innerhalb von 5 Minuten nach dem Ausstoßen der Wasch- oder Reinigungsmitteltablette oder der Wasch- oder Reinigungsmitteltablettenphase aus der Matrize in Schritt vi).

Auch wenn eine Lagerung der Wasch- oder Reinigungsmitteltablette oder der Wasch- oder Reinigungsmitteltablettenphase vor der Verpackung aufgrund er vorteilhaften Eigenschaften der der Wasch- oder Reinigungsmitteltablette oder der Wasch- oder Reinigungsmitteltablettenphase nicht notwendig ist, so ist eine Lagerung dennoch möglich, ohne dass diese vorteilhaften Eigenschaften verloren gehen. In Abhängigkeit von der Prozessführung oder im Falle anhaltender Verfahrensunterbrechungen, beispielsweise bei Wartung oder Reparatur, kann eine solche längere Lagerung angezeigt sein. In einer bevorzugten Verfahrensalternative erfolgt die Verpackung der Wasch- oder Reinigungsmitteltablette oder der Wasch- oder Reinigungsmitteltablettenphase in Schritt vii) innerhalb eines Zeitraums von 48 Stunden, vorzugsweise innerhalb eines Zeitraums von 36, besonders bevorzugt innerhalb eines Zeitraums von einer Stunde bis 24 Stunden.

In bevorzugten Verfahrensvariante wird die Wasch- oder Reinigungsmitteltablette oder die Wasch- oder Reinigungsmitteltablettenphase in Schritt vii) mittels einer Folie, beispielsweise einer nicht wasserlöslichen oder einer wasserlöslichen Folie eingeschlossen. Zur Verbesserung der Ästhetik und der mechanischen Stabilität des Produktes wird eine von einer wasserlöslichen Folie eingeschlossene Wasch- oder Reinigungsmitteltablette oder Wasch- oder Reinigungsmitteltablettenphase vorzugsweise mittels einer Transportvorrichtung durch einen Schrumpftunnel transportiert und die wasserlösliche Folie wird in dem Schrumpftunnel geschrumpft.

Vorzugsweise wird die Wasch- oder Reinigungsmitteltablette oder die Wasch- oder Reinigungsmitteltablettenphase im Anschluss an Schritt vi) gemeinsam mit weiteren Wasch- oder Reinigungsmitteltabletten oder Wasch- oder Reinigungsmitteltablettenphasen in loser Schüttung in einer Umverpackung konfektioniert. Alternativ zur losen Schüttung ist auch eine geordnete Konfektionierung in der Umverpackung möglich. Die geordnete Konfektionierung kann geeignet sein, die Menge des für die Umverpackung eingesetzten Verpackungsmaterials zu reduzieren. Als Umverpackungen eignen sich beispielsweise die zuvor beschriebenen Kartonagen, Kunststoffbehälter oder Standbodenbeutel. Die in der Umverpackung konfektionerte Wasch- oder Reinigungsmitteltablette oder Wasch- oder Reinigungsmitteltablettenphase kann eine Primärverpackung, beispielsweise eine zuvor beschriebene Folienverpackung aufweisen. Zur Verminderung des Verpackungsaufwandes kann es alternativ bevorzugt sein, dass die Wasch- oder Reinigungsmitteltablette oder die Wasch- oder Reinigungsmitteltablettenphase im Anschluss an Schritt vi) ohne weitere Verpackung gemeinsam mit weiteren Wasch- oder Reinigungsmitteltabletten oder Wasch- oder Reinigungsmitteltablettenphasen in loser Schüttung in einer Umverpackung konfektioniert wird. Alternativ zur losen Schüttung ist auch eine geordnete Konfektionierung in der Umverpackung möglich. Auch in diesem Fall ist alternativ eine geordnete Konfektionierung in der Umverpackung möglich.

Durch diese Anmeldung werden u.a. die folgenden Gegenstände bereitgestellt:
1. Verfahren zur Herstellung einer Wasch- oder Reinigungsmitteltablette oder einer Wasch- oder Reinigungsmitteltablettenphase,
   umfassend die Schritte:
   i) Bereitstellen eines ersten pulverförmigen Vorgemischs, enthaltend, bezogen auf sein Gesamtgewicht
      a) 15 bis 55 Gew.-% Natriumcarbonat;
      b) 8 bis 32 Gew.-% Natriumpercarbonat;
      c) 8 bis 30 Gew.-% Methylglycindiessigsäure (MGDA) und ihre Salze;
      d) 0,2 bis 8 Gew.-% nichtionisches Tensid;
      e) 2 bis 18 Gew.-% wasch- oder reinigungsaktives Polymer;
      f) 0 bis 2 Gew.-% Citrat;
      durch Vermischen seiner Bestandteile;
   ii) optional Lagerung des pulverförmigen Vorgemischs;
   iii) Zuführen des pulverförmigen Vorgemischs zu einer Dosiervorrichtung einer Tablettenpresse;
   iv) Dosieren des pulverförmigen Vorgemischs in die Matrize des Matrizentisches der Tablettenpresse;
   v) Verpressen des pulverförmigen Vorgemischs in der der Matrize mit einer Presskraft von 15 bis 50 kN.
   vi) Ausstoßen der Wasch- oder Reinigungsmitteltablette oder der Wasch- oder Reinigungsmitteltablettenphase aus der Matrize;
   vii) optional Verpacken der Wasch- oder Reinigungsmitteltablette oder der Wasch- oder Reinigungsmitteltablettenphase.
2. Verfahren nach Punkt 1, wobei das erste pulverförmige Vorgemisch, bezogen auf sein Gesamtgewicht, 25 bis 55 Gew.-%, vorzugsweise 30 bis 50 Gew.-% Natriumcarbonat enthält.
3. Verfahren nach einem der vorherigen Punkte, wobei der Gewichtsanteil der Partikel des Natriumcarbonats mit einem Partikeldurchmesser von 125 bis 2000 µm in dem ersten pulverförmigen Vorgemisch mehr als 70 Gew.-%, vorzugsweise mehr als 80 Gew.-% und insbesondere mehr als 85 Gew.-% beträgt.
4. Verfahren nach einem der vorherigen Punkte, wobei der Gewichtsanteil der Partikel des Natriumcarbonats mit einem Partikeldurchmesser von 200 bis 1600 µm in dem ersten pulverförmigen Vorgemisch mehr als 85 Gew.-% beträgt.
5. Verfahren nach einem der vorherigen Punkte, wobei das erste pulverförmige Vorgemisch, bezogen auf sein Gesamtgewicht, 10 bis 30 Gew.-%, vorzugsweise 12 bis 28 Gew.-% Natriumpercarbonat enthält.
6. Verfahren nach einem der vorherigen Punkte, wobei der Gewichtsanteil der Partikel des Natriumpercarbonats mit einem Partikeldurchmesser von 125 bis 2000 µm in dem pulverförmigen Vorgemisch mehr als 70 Gew.-%, vorzugsweise mehr als 80 Gew.-% und insbesondere mehr als 85 Gew.-% beträgt.
7. Verfahren nach einem der vorherigen Punkte, wobei der Gewichtsanteil der Partikel des Natriumpercarbonats mit einem Partikeldurchmesser von 200 bis 1600 µm in dem pulverförmigen Vorgemisch mehr als 85 Gew.-% beträgt.
8. Verfahren nach einem der vorherigen Punkte, wobei das erste pulverförmige Vorgemisch, bezogen auf sein Gesamtgewicht, 10 bis 32 Gew.-%, vorzugsweise 12 bis 30 Gew.-% Methylglycindiessigsäure (MGDA) und ihre Salze enthält.
9. Verfahren nach einem der vorherigen Punkte, wobei das erste pulverförmige Vorgemisch, bezogen auf sein Gesamtgewicht, 0,4 bis 7 Gew-%, vorzugsweise 0,8 bis 6 Gew.-% nichtionisches Tensid enthält.
10. Verfahren nach einem der vorherigen Punkt, wobei das nichtionische Tensid ausgewählt ist aus der Gruppe der Verbindungen mit der allgemeinen Formel C₄₋₂₂-CH(OH)CH₂O-(EO)₂₀₋₁₂₀-C₂₋₂₆, insbesondere aus der Gruppe der Verbindungen mit der allgemeinen Formel C₈₋₁₂ Fettalkohol-(EO)₂₂₋₂-hydroxydecylether oder C₄₋₂₂ Fettalkohol-(EO)₄₀₋₈₀-2-hydroxyalkylether.
11. Verfahren nach einem der vorherigen Punkte, wobei das erste pulverförmige Vorgemisch ein Gewichtsverhältnis von Natriumcarbonat und Natriumpercarbonat und Methylglycindiessigsäure (MGDA) und ihre Salze zu nichtionischem Tensid oberhalb 6:1, vorzugsweise oberhalb 12:1 und insbesondere oberhalb 18:1 aufweist.
12. Verfahren nach einem der vorherigen Punkte, wobei das erste pulverförmige Vorgemisch, bezogen auf sein Gesamtgewicht, weniger als 1 Gew.-%, vorzugsweise weniger als 0,5 Gew.-%, besonders bevorzugt weniger als 0,1 Gew.-% und insbesondere kein anionisches Tensid enthält.
13. Verfahren nach einem der vorherigen Punkte, wobei das erste pulverförmige Vorgemisch, bezogen auf sein Gesamtgewicht, 5 bis 16 Gew.-%, vorzugsweise 8 bis 15 Gew.-% wasch- oder reinigungsaktives Polymer enthält.
14. Verfahren nach einem der vorherigen Punkte, wobei das wasch- oder reinigungsaktive Polymer ausgewählt ist aus der Gruppe der Polycarboxylate, vorzugsweise aus der Gruppe der homopolymeren Polycarboxylate.
15. Verfahren nach einem der vorherigen Punkte, wobei das wasch- oder reinigungsaktive Polymer ausgewählt ist aus der Gruppe der Polycarboxylate, vorzugsweise aus der Gruppe der copolymeren Polycarboxylate, besonders bevorzugt aus der Gruppe der Sulfonsäuregruppen-haltigen copolymeren Polycarboxylate und insbesondere aus der Gruppe der hydrophob modifizierten Sulfonsäuregruppen-haltigen copolymeren Polycarboxylate.
16. Verfahren nach einem der vorherigen Punkte, wobei das erste pulverförmige Vorgemisch, bezogen auf sein Gesamtgewicht, weniger als 1 Gew.-%, vorzugsweise weniger als 0,5 Gew.-%, besonders bevorzugt weniger als 0,1 Gew.-% und insbesondere kein Citrat enthält.
17. Verfahren nach einem der vorherigen Punkte, wobei das erste pulverförmige Vorgemisch kein Phosphat enthält.
18. Verfahren nach einem der vorherigen Punkte, wobei das erste pulverförmige Vorgemisch kein Phosphonat enthält.
19. Verfahren nach einem der vorherigen Punkte, wobei das erste pulverförmige Vorgemisch, bezogen auf sein Gesamtgewicht, weniger als 2 Gew.-%, vorzugsweise weniger als 1 Gew.-%, besonders bevorzugt weniger als 0,1 Gew.-% und insbesondere kein Tablettierhilfsmittel aus der Gruppe der Polyethylenglycole enthält.
20. Verfahren nach einem der vorherigen Punkte, wobei das erste pulverförmige Vorgemisch, bezogen auf sein Gesamtgewicht, weniger als 2 Gew.-%, vorzugsweise weniger als 1 Gew.-%, besonders bevorzugt weniger als 0,1 Gew.-% und insbesondere kein Desintegrationshilfsmittel aus der Gruppe der Sprengmittel, insbesondere der Cellulose-basierten Sprengmittel, sowie der Sprudelsysteme enthält.
21. Verfahren nach einem der vorherigen Punkte, wobei das erste pulverförmige Vorgemisch, bezogen auf sein Gesamtgewicht, 0,2 bis 4 Gew.-%, vorzugsweise 0,4 bis 3 Gew.-% und insbesondere 0,8 bis 2,5 Gew.-% Enzymzubereitung enthält.
22. Verfahren nach einem der vorherigen Punkte, wobei das erste pulverförmige Vorgemisch in Schritt ii) für einen Zeitraum von weniger als vier Stunden, vorzugsweise weniger als zwei Stunden, besonders bevorzugt weniger als 30 Minuten und insbesondere weniger als 10 Minuten gelagert wird.
23. Verfahren nach einem der vorherigen Punkte, wobei das erste pulverförmige Vorgemisch in Schritt i) durch Vermischen seiner Bestandteile bereitgestellt und ohne Lagerung direkt der Dosiervorrichtung zugeführt wird.
24. Verfahren nach einem der vorherigen Punkte, wobei das erste pulverförmige Vorgemisch in Schritt ii) bei einer Temperatur von 10 bis 35°C gelagert wird.
25. Verfahren nach einem der vorherigen Punkte, wobei als Tablettenpresse eine Rundlauftablettenpresse eingesetzt wird.
26. Verfahren nach einem der vorherigen Punkte, wobei das erste pulverförmige Vorgemisch in Schritt iii) einem Füllschuh zugeführt wird.
27. Verfahren nach einem der vorherigen Punkte, wobei das erste pulverförmige Vorgemisch in Schritt iv) mittels volumetrischer Dosierung dosiert wird.
28. Verfahren nach einem der vorherigen Punkte, wobei die Matrize in Schritt iv) eine Öffnungsfläche von 7 bis 15 cm², vorzugsweise von 8 bis 12 cm² aufweist.
28. Verfahren nach einem der vorherigen Punkte, wobei die Matrize in Schritt iv) einen beweglichen, vorzugsweise vertikal beweglichen Unterstempel aufweist.
30. Verfahren nach einem der vorherigen Punkte, wobei die Matrize in Schritt iv) einen drehbaren Unterstempel aufweist.
31. Verfahren zur Herstellung einer zwei oder mehrschichtigen Wasch- oder Reinigungsmitteltablette, umfassend die Schritte:
   i) Bereitstellen eines ersten pulverförmigen Vorgemischs, enthaltend, bezogen auf sein Gesamtgewicht
      a) 15 bis 55 Gew.-% Natriumcarbonat;
      b) 8 bis 32 Gew.-% Natriumpercarbonat;
      c) 8 bis 30 Gew.-% Methylglycindiessigsäure (MGDA) und ihre Salze;
      d) 0,2 bis 8 Gew.-% nichtionisches Tensid;
      e) 2 bis 18 Gew.-% wasch- oder reinigungsaktives Polymer;
      f) 0 bis 2 Gew.-% Citrat;
      durch Vermischen seiner Bestandteile;
   ii) optional Lagerung des pulverförmigen Vorgemischs;
   iii) Zuführen des pulverförmigen Vorgemischs zu einer Dosiervorrichtung einer Tablettenpresse;
   iv) Dosieren des pulverförmigen Vorgemischs in die Matrize des Matrizentisches der Tablettenpresse auf eine in der Matrize befindliche Wasch- oder Reinigungsmitteltablette, welche durch Verpressung mindestens eines weiteren pulverförmigen Vorgemischs erhalten wurde.
   v) Verpressen des pulverförmigen Vorgemischs in der der Matrize mit einer Presskraft von 15 bis 50 kN unter Ausbildung einer zweischichtigen Wasch- oder Reinigungsmitteltablette;
   vi) Ausstoßen der Wasch- oder Reinigungsmitteltablette oder der Wasch- oder Reinigungsmitteltablettenphase aus der Matrize;
   vii) optional Verpacken der Wasch- oder Reinigungsmitteltablette oder der Wasch- oder Reinigungsmitteltablettenphase.
32. Verfahren nach einem der vorherigen Punkte, wobei das erste pulverförmige Vorgemisch in Schritt v) mit einer Presskraft von 16 bis 36 kN, vorzugsweise von 17 bis 28 kN verpresst wird.
33. Verfahren nach einem der vorherigen Punkte, wobei das erste pulverförmige Vorgemisch in Schritt v) zwischen Unterstempel und Oberstempel verpresst wird und wenigstens einer der Stempel einen auswechselbaren Einsatz, vorzugsweise einen walkbaren Einsatz, aufweist, welcher bei der Verpressung in Schritt v) in direktem Kontakt mit dem pulverförmigen Vorgemisch steht.
34. Verfahren nach einem der vorherigen Punkte, wobei das erste pulverförmige Vorgemisch in Schritt v) zwischen Unterstempel und Oberstempel verpresst wird und wenigstens einer der Stempel eine adhäsionsvermindernde Beschichtung aufweist.
35. Verfahren nach einem der vorherigen Punkte, wobei das erste pulverförmige Vorgemisch in Schritt v) zwischen Unterstempel und Oberstempel verpresst wird und wenigstens einer der Stempel eine Einlage, vorzugsweise eine auswechselbare Einlage aufweist.
36. Verfahren nach einem der vorherigen Punkte, wobei das erste pulverförmige Vorgemisch in Schritt v) zwischen Unterstempel und Oberstempel verpresst wird und der Oberstempel eine Vorwölbung aufweist.
37. Verfahren zur Herstellung einer zweischichtigen Wasch- oder Reinigungsmitteltablette, umfassend die Schritte:
   i) Bereitstellen eines ersten pulverförmigen Vorgemischs, enthaltend, bezogen auf sein Gesamtgewicht
      a) 15 bis 55 Gew.-% Natriumcarbonat;
      b) 8 bis 32 Gew.-% Natriumpercarbonat;
      c) 8 bis 30 Gew.-% Methylglycindiessigsäure (MGDA) und ihre Salze;
      d) 0,2 bis 8 Gew.-% nichtionisches Tensid;
      e) 2 bis 18 Gew.-% wasch- oder reinigungsaktives Polymer;
      f) 0 bis 2 Gew.-% Citrat;
      durch Vermischen seiner Bestandteile;
   ii) optional Lagerung des pulverförmigen Vorgemischs;
   iii) Zuführen des pulverförmigen Vorgemischs zu einer Dosiervorrichtung einer Tablettenpresse;
   iv) Dosieren des pulverförmigen Vorgemischs in die Matrize des Matrizentisches der Tablettenpresse;
   v) Verpressen des pulverförmigen Vorgemischs in der der Matrize mit einer Presskraft von 15 bis 50 kN und dosieren eines zweiten pulverförmigen Vorgemischs auf das verpresste erste pulverförmige Vorgemisch in der Matrize und nachfolgendes Verpressen unter Ausbildung einer zweischichtigen Tablette wird;
   vi) Ausstoßen der Wasch- oder Reinigungsmitteltablette oder der Wasch- oder Reinigungsmitteltablettenphase aus der Matrize;
   vii) optional Verpacken der Wasch- oder Reinigungsmitteltablette oder der Wasch- oder Reinigungsmitteltablettenphase.
38. Verfahren nach einem der vorherigen Punkte, wobei die Wasch- oder Reinigungsmitteltablette oder die Wasch- oder Reinigungsmitteltablettenphase in Schritt vii) mittels einer wasserlöslichen Folie eingeschlossen wird.
39. Verfahren nach Punkt 38, wobei die von einer wasserlöslichen Folie eingeschlossene Wasch- oder Reinigungsmitteltablette oder die Wasch- oder Reinigungsmitteltablettenphase mittels einer Transportvorrichtung durch einen Schrumpftunnel transportiert und die wasserlösliche Folie in dem Schrumpftunnel geschrumpft wird.
40. Verfahren nach einem der Punkte 1 bis 37, wobei die Wasch- oder Reinigungsmitteltablette oder die Wasch- oder Reinigungsmitteltablettenphase in Schritt vii) mittels einer nicht wasserlöslichen Folie eingeschlossen wird.
41. Verfahren nach einem der vorherigen Punkte, wobei die Verpackung der Wasch- oder Reinigungsmitteltablette oder die Wasch- oder Reinigungsmitteltablettenphase in Schritt vii) innerhalb von 60 Minuten, vorzugsweise innerhalb von 20 Minuten und insbesondere innerhalb von 5 Minuten nach dem Ausstoßen der Wasch- oder Reinigungsmitteltablette oder der Wasch- oder Reinigungsmitteltablettenphase aus der Matrize in Schritt vi) erfolgt.
42. Verfahren nach einem der vorherigen Punkte, wobei die Wasch- oder Reinigungsmitteltablette oder die Wasch- oder Reinigungsmitteltablettenphase im Anschluss an Schritt vi) gemeinsam mit weiteren Wasch- oder Reinigungsmitteltabletten oder Wasch- oder Reinigungsmitteltablettenphasen in loser Schüttung in einer Umverpackung konfektioniert wird.
43. Verfahren nach einem der vorherigen Punkte, wobei die Wasch- oder Reinigungsmitteltablette oder die Wasch- oder Reinigungsmitteltablettenphase im Anschluss an Schritt vi) ohne weitere Verpackung gemeinsam mit weiteren Wasch- oder Reinigungsmitteltabletten oder Wasch- oder Reinigungsmitteltablettenphasen in loser Schüttung in einer Umverpackung konfektioniert wird.

## Patentansprüche

1. Verfahren zur Herstellung einer Wasch- oder Reinigungsmitteltablette oder einer Wasch- oder Reinigungsmitteltablettenphase,
umfassend die Schritte:
i) Bereitstellen eines ersten pulverförmigen Vorgemischs, enthaltend, bezogen auf sein Gesamtgewicht
a) 15 bis 55 Gew.-% Natriumcarbonat;
b) 8 bis 32 Gew.-% Natriumpercarbonat;
c) 8 bis 30 Gew.-% Methylglycindiessigsäure (MGDA) und ihre Salze;
d) 0,2 bis 8 Gew.-% nichtionisches Tensid;
e) 2 bis 18 Gew.-% wasch- oder reinigungsaktives Polymer;
f) 0 bis 2 Gew.-% Citrat;
durch Vermischen seiner Bestandteile;
ii) optional Lagerung des pulverförmigen Vorgemischs;
iii) Zuführen des pulverförmigen Vorgemischs zu einer Dosiervorrichtung einer Tablettenpresse;
iv) Dosieren des pulverförmigen Vorgemischs in die Matrize des Matrizentisches der Tablettenpresse;
v) Verpressen des pulverförmigen Vorgemischs in der der Matrize mit einer Presskraft von 15 bis 50 kN;
vi) Ausstoßen der Wasch- oder Reinigungsmitteltablette oder der Wasch- oder Reinigungsmitteltablettenphase aus der Matrize;
vii) Optional Verpacken der Wasch- oder Reinigungsmitteltablette oder der Wasch- oder Reinigungsmitteltablettenphase.

2. Verfahren nach Anspruch 1, wobei das erste pulverförmige Vorgemisch, bezogen auf sein Gesamtgewicht, 25 bis 55 Gew.-%, vorzugsweise 30 bis 50 Gew.-% Natriumcarbonat enthält.

3. Verfahren nach einem der vorherigen Ansprüche, wobei das erste pulverförmige Vorgemisch, bezogen auf sein Gesamtgewicht, 10 bis 30 Gew.-%, vorzugsweise 12 bis 28 Gew.-% Natriumpercarbonat enthält.

4. Verfahren nach einem der vorherigen Ansprüche, wobei das erste pulverförmige Vorgemisch, bezogen auf sein Gesamtgewicht, 10 bis 32 Gew.-%, vorzugsweise 12 bis 30 Gew.-% Methylglycindiessigsäure (MGDA) und ihre Salze enthält.

5. Verfahren nach einem der vorherigen Ansprüche, wobei das erste pulverförmige Vorgemisch, bezogen auf sein Gesamtgewicht, 0,4 bis 7 Gew-%, vorzugsweise 0,8 bis 6 Gew.-% nichtionisches Tensid enthält.

6. Verfahren nach einem der vorherigen Ansprüche, wobei das erste pulverförmige Vorgemisch ein Gewichtsverhältnis von Natriumcarbonat und Natriumpercarbonat und Methylglycindiessigsäure (MGDA) und ihre Salze zu nichtionischem Tensid oberhalb 6:1, vorzugsweise oberhalb 12:1 und insbesondere oberhalb 18:1 aufweist.

7. Verfahren nach einem der vorherigen Ansprüche, wobei das erste pulverförmige Vorgemisch, bezogen auf sein Gesamtgewicht, 5 bis 16 Gew.-%, vorzugsweise 8 bis 15 Gew.-% wasch- oder reinigungsaktives Polymer enthält.

8. Verfahren nach einem der vorherigen Ansprüche, wobei das erste pulverförmige Vorgemisch in Schritt ii) für einen Zeitraum von weniger als vier Stunden, vorzugsweise weniger als zwei Stunden, besonders bevorzugt weniger als 30 Minuten und insbesondere weniger als 10 Minuten gelagert wird.

9. Verfahren nach einem der vorherigen Ansprüche, wobei die Matrize in Schritt iv) eine Öffnungsfläche von 7 bis 15 cm², vorzugsweise von 8 bis 12 cm² aufweist.

10. Verfahren nach einem der vorherigen Ansprüche, wobei das erste pulverförmige Vorgemisch in Schritt v) mit einer Presskraft von 16 bis 36 kN, vorzugsweise von 17 bis 28 kN verpresst wird.
